# FASCICULE DE BREVET EUROPEEN

(11) **EP 0 197 824 B1**
(45) Date de publication et mention de la délivrance du brevet: **11.10.1989**
(21) Numéro de dépôt: 86400574.9
(22) Date de dépôt: 18.03.1986
(51) Int. Cl.: A45D 4/00

(54) **Procédé et dispositif de chauffage de cheveux enroulés sur des bigoudis**
Verfahren und Vorrichtung zum Aufheizen von auf einen Lockenwickler aufgewickelten Haaren
Method and device for warming hair rolled on a hair roller

(30) Priorité: 22.03.1985 FR 8504307
(43) Date de publication de la demande: 15.10.1986
(73) Titulaire: PERMA Société Anonyme, F-75384 Paris Cédex 08 (FR)
(72) Inventeur: Froger, Hubert, F-77400 Lagny (FR)
(74) Mandataire: Phélip, Bruno

(56) Documents cités:
- EP-A- 0 049 307
- DE-C- 858 010
- FR-A- 948 410
- FR-A- 2 278 288
- US-A- 3 903 232
- US-A- 4 236 540

## Description

L'invention a pour objet un procédé et un dispositif de chauffage pour des cheveux enroulés sur des bigoudis et couvre également un procédé original de fabrication de manchons de chauffage.

On connaît depuis longtemps des procédés d'ondulation permanente des cheveux dans lesquels les mèches imbibées d'un liquide actif sont enroulées sur des bigoudis et soumises ensuite à un chauffage pendant un certain temps. Ce chauffage est réalisé par des manchons qui recouvrent chacun un bigoudi. Un manchon de chauffage est donc constitué d'un corps profilé de forme générale cylindrique et ouvert le long d'une génératrice de façon à ménager deux lèvres de part et d'autre de l'ouverture, ces lèvres étant articulées de façon à pouvoir s'écarter pour la pose du manchon puis se resserrer sur le bigoudi. Un tel procédé et bigoudi est déjà connu de fascicule de brevet FR-A-2 278 288. A l'origine les manchons étaient chauffés électriquement mais, depuis assez longtemps, on préfère les réaliser en une matière susceptible d'accumuler de la chaleur. Dans ce cas, les manchons sont préalablement posés sur des barres chauffantes. Le coiffeur prend chaque manchon chauffé et le pose sur le bigoudi, la capacité calorifique du manchon étant suffisante pour assurer le chauffage pendant le temps nécessaire. Les manchons sont généralement constitués en une matière élastique qui présente l'avantage de bien accumuler la chaleur et, en même temps, de permettre une déformation élastique du manchon pour sa pose sur les barres chauffantes et sur le bigoudi.

Ce système bien connu est entièrement satisfaisant mais l'invention a pour objet de le perfectionner encore grâce à un nouveau mode de réalisation des manchons de chauffage présentant des avantages supplémentaires.

Conformément à l'invention, on réalise les manchons (1) en une matière spongieuse munie de pores, qu'on les imprègne d'abord d'un liquide susceptible d'accumuler de la chaleur, puis que l'on procède au chauffage des manchons imprégnés, ces derniers étant alors posés sur les cheveux enroulés sur les bigoudis de telle sorte que la chaleur accumulée dans le liquide soit transférée aux cheveux enroulés et que ceux-ci restent humides pendant tout le chauffage.

Le dispositif selon l'invention est donc constitué de manchons réalisés en matière spongieuse et imbibés, avant le chauffage, d'un liquide susceptible d'accumuler de la chaleur.

De façon particulièrement avantageuse, le liquide d'accumulation de la chaleur est en outre un liquide actif pour le cheveu.

Dans un mode de réalisation préférentiel, le liquide d'accumulation de la chaleur est susceptible d'être chauffé par agitation moléculaire dans un four à micro-ondes.

Selon une autre caractéristique avantageuse, la matière spongieuse constituant le manchon est suceptible d'être comprimée sous forme d'une feuille dans laquelle le manchon est découpé et constitue une pastille dont le contour correspond à la section transversale du manchon, ce dernier prenant la longueur désirée par absorption du liquide accumulateur de chaleur.

L'invention couvre également un procédé de fabrication de tels manchons consistant à empiler des feuilles de matière spongieuse comprimée dans lesquelles on peut découper à l'emporte- pièce des séries de pastilles superposées susceptibles de constituer chacune un manchon.

L'invention sera mieux comprise par la description suivante d'un mode de réalisation particulier, donné à titre d'exemple et représenté sur les dessins annexés :
- la Fig. 1 représente, en perspective, un manchon de chauffage selon l'invention ;
- la Fig. 2 représente, en perspective, le manchon de chauffage respectivement pendant et après la pose sur le bigoudi ;
- la Fig. 3 représente le. manchon sous forme de pastille comprimée.

Comme on l'a représenté sur la Fig. 1, le manchon de chauffage selon l'invention est constitué, dans son mode de réalisation le plus simple, d'un corps profilé 1 de forme générale cylindrique, ouvert le long d'une génératrice de façon à ménager deux lèvres 11 et 12 de part et d'autre de l'ouverture 2, les deux lèvres étant reliées par une partie centrale 13.

Le manchon 1 est constitué, selon la caractéristique essentielle de l'invention, en une matière spongieuse telle que celle qui est utilisée pour la réalisation des éponges synthétiques, munie de pores 3 qui peuvent être remplis d'un liquide.

Selon la caractéristique essentielle de l'invention, on choisit un liquide susceptible, d'accumuler de la chaleur. La fonction de chauffage n'est donc plus assurée par la matière constituant le manchon mais par le liquide qu'il contient.

De ce fait, le chauffage préalable des manchons ne sera plus effectué, comme précédemment, sur des tiges chauffantes mais, de préférence, à l'intérieur d'un four à micro-ondes, les manchons étant imbibés d'un liquide choisi pour sa capacité d'absorption et de restitution de la chaleur et d'autre part, susceptibles d'être chauffés par agitation moléculaire sans risque de détérioration de la matière spongieuse constituant les manchons.

Comme cette matière spongieuse accumule moins de chaleur que le liquide, l'opérateur risque moins de se brûler en saisissant le manchon chauffé. Cependant, pour diminuer encore ce risque, il est intéressant de réaliser la matière spongieuse constituant le manchon, de telle sorte que la partie extérieure comporte moins de pores. On peut aussi, comme on l'a représenté sur le manchon 14, recouvrir ce dernier d'une couche extérieure protectrice 16 qui, n'étant pas chauffée dans le four à micro-ondes, empêche tout risque de brûlure. Cette couche 16 aurait d'ailleurs d'autres avantages qui seront mentionnés par la suite.

En effet, l'avantage essentiel de l'utilisation d'un manchon spongieux imbibé de liquide d'accumulation de la chaleur réside dans le fait que les cheveux seront ainsi gardés humides pendant tout le chauffage alors que, précédemment, le manchon chauffant risquait de les assécher.

La matière spongieuse constituant le manchon 1 est déformable élastiquement. De la sorte, les cheveux étant enroulés par mèches 4 sur des bigoudis 5, il suffit d'appuyer le manchon 1 sur le bigoudi pour que les deux lèvres 11 et 12 s'écartent d'elles-mêmes, comme représenté dans la position 14 de la Fig. 2, puis se referment sur le bigoudi, dans la position 15. On voit donc là un autre avantage de l'utilisation d'un matière spongieuse facilement déformable tout en conservant sa forme. En effet, dans les modes de réalisation précédents, le manchon étant constitué de préférence en matière plastique assez dure destinée à accumuler de la chaleur et, pour écarter les lèvres, on était obligé de prévoir des formes spéciales formant pince, la partie médiane étant amenée pour former charnière. Dans le cas présent, au contraire, la facilité de déformation de la matière spongieuse permet de donner au manchon une simple forme de croissant et de le poser très facilement sur le bigoudi, sans écartement préalable des lèvres.

Comme l'imprégnation des manchons par le liquide et leur disposition dans un four est également plus rapide que la pose sur des barres chauffantes, cette facilité d'emploi, ainsi que le fait de ne pas risquer de brûlure, permet de diminuer très sensiblement la durée totale de l'opération de pose des manchons.

Mais la forme en croissant donnée au manchon et comprenant une partie centrale épaisse 13 prolongée par deux lèvres amincies 11 et 12 n'a pas le seul avantage d'assurer la raideur nécessaire du manchon tout en permettant l'écartement des lèvres. En effet, la partie épaisse 13 sert de réserve de liquide qui, de là, peut parvenir jusqu'aux pointes des lèvres 11 et 12. Comme la matière spongieuse n'est pas chauffée, les lèvres 11 et 12 pourront entourer pratiquement complètement le bigoudi de façon à assurer le chauffage très près de la racine sans risque de brûlure du cuir chevelu. Ce risque sera d'ailleurs encore mieux évité si, comme indiqué précédemment, on recouvre le manchon d'une couche protectrice 16. En outre, celle-ci aurait l'avantage de retarder l'évaporation du liquide et par conséquent la perte de chaleur et d'humidité.

Si l'on craint que la matière spongieuse constituant le manchon ne soit pas trop fragile, on pourrait alors la recouvrir entièrement, sur sa face concave 19 comme sur la face convexe 18, par une couche de protection qui, dans ce cas, devrait être en matière poreuse sur la face concave 19 pour laisser passer le liquide imbibant le manchon.

Ce liquide, choisi essentiellement pour sa capacité d'accumulation de chaleur, peut être simplement de l'eau. Cependant, de façon particulièrement avantageuse, on pourra également utiliser un liquide actif pour le cheveu, notamment un liquide d'ondulation permanente ou de traitement du cheveu.

Selon une autre caractéristique avantageuse, la matière spongieuse constituant le manchon pourrait être préalablement comprimée sous forme d'une feuille de 5 à 8 millimètres d'épaisseur dans laquelle on découperait une pastille ayant un contour correspondant à la section transversale que l'on désire donner au manchon. Selon une propriété bien connue des matières spongieuses, cette pastille, représentée sur la Fig. 3, pourrait se déformer presque uniquement dans le sens perpendiculaire à son plan par absorption de liquide de façon à constituer un manchon 1 ayant la longueur désirée, par exemple 5 à 8 cm. On pourrait, dans ce cas, fabriquer des manchons de façon très économique en empilant des feuilles de matière spongieuse comprimée les unes sur les autres pour les découper toutes ensemble à l'emporte-pièce, de façon à fabriquer en série un grand nombre de particules superposées susceptibles de constituer chacune un manchon. On notera d'ailleurs que, à l'état comprimé, les pastilles sont très peu encombrantes, ce qui permet au coiffeur de garder des pastilles en réserve, de façon à réaliser des manchons de forme voulue lorsqu'il en a besoin, simplement en les imbibant de liquide. Par conséquent, même si le manchons en matière spongieuse selon l'invention s'usent plus rapidement que les manchons classiques et même si l'on ne pouvait s'en servir qu'une seule fois, leur utilisation resterait avantageuse compte tenu de leur faible coût.

Bien entendu, l'invention ne se limite pas aux détails du seul mode de réalisation qui vient d'être décrit et qui pourrait être modifié sans ' sortir du cadre de protection revendiqué. En particulier, on peut donner au manchon toute forme jugée avantageuse et déterminer la nature de la matière spongieuse utilisée et du liquide d'accumulation de la chaleur en fonction des avantages recherchés.

## Revendications

1. Procédé de chauffage de cheveux pour une ondulation permanente dans lequel les cheveux sont enroulés par mèche sur des bigoudis (5) que l'on recouvre chacun d'un manchon de chauffage constitué d'un corps profilé (1) de forme générale cylindrique et ouvert le long d'une génératrice (2) de façon à ménager deux lèvres (11, 12) de part et d'autre de l'ouverture (2), lesdits manchons (1) étant constitués en une matière déformable élastiquement permettant, après chauffage préalable, l'écartement des lèvres (11, 12) pour la pose du manchon (1) puis leur resserrement sur le bigoudi (5) caractérisé par le fait que l'on réalise les manchons (1) en une matière spongieuse munie de pores, qu'on les imprègne d'abord d'un liquide susceptible d'accumuler de la chaleur puis que l'on procède au chauffage des manchons imprégnés, ces derniers étant alors posés sur les cheveux enroulés sur les bigoudis de telle sorte que la chaleur accumulée dans le liquide soit transférée aux cheveux enroulés et que ceux-ci restent humides pendant tout le chauffage.

2. Procédé de chauffage de cheveux selon la revendication 1, caractérisé par le fait que le liquide d'accumulation de la chaleur imprégnant le manchon est en outre un liquide actif pour le cheveu.

3. Procédé de chauffage de cheveux selon l'une des revendications 1 et 2, caractérisé par le fait que l'on réalise le chauffage du manchon imprégné par agitation moléculaire dans un four à micro-ondes susceptible de chauffer le liquide sans chauffer la matière spongieuse constituant le manchon.

4. Procédé de chauffage selon la revendication 1, caractérisé par le fait que les manchons sont engagés sur les cheveux enroulés par simple appui, sans ouverture préalable, grâce à la souplesse de la matière spongieuse dont ils sont constitués.

5. Dispositif de chauffage pour des cheveux enroulés sur un bigoudi (5), comprenant un corps profilé (1) en forme de manchon de forme générale cylindrique et ouvert le long d'une génératrice (2) de façon à ménager deux lèvres (11, 12) de part et d'autre de l'ouverture (2), ledit manchon (1) étant constitué en une matière déformable élastiquement permettant, après chauffage préalable du manchon (1), l'écartement des lèvres (11, 12) pour la pose du manchon (1) puis leur resserrement sur le bigoudi (5), caractérisé par le fait que la matière constituant le manchon (1) est une matière spongieuse munie de pores (3) pouvant être remplis d'un liquide susceptible d'accumuler de la chaleur par chauffage du manchon (1) préalablement imbibé dudit liquide, puis de la restituer au cheveu après la pose sur le bigoudi (5).

6. Dispositif de chauffage selon la revendication 5, caractérisé par le fait que le liquide d'accumulation de la chaleur est en outre un liquide actif pour le cheveu.

7. Dispositif de chauffage selon l'une des revendications 5 et 6, caractérisé par le fait que le liquide d'accumulation de la chaleur est susceptible d'être chauffé par agitation moléculaire dans ' un four à micro-ondes.

8. Dispositif de chauffage selon l'une des revendications 5, 6, 7, caractérisé par le fait que la matière spongieuse est recouverte extérieurement d'une couche de protection (16) en matière synthétique insensible au chauffage par micro-ondes.

9. Dispositif de chauffage selon la revendication 8, caratérisé par le fait que la couche de protection (16) recouvre entièrement la matière spongieuse et est en matière poreuse au moins sur la face concave (19).

10. Dispositif de chauffage selon l'une des revendications 5 à 9, caractérisé par le fait qu'il a une forme générale de croissant comportant une partie centrale élargie (13) pour l'accumulation de liquide et deux pointes (11 et 12) formant deux lèvres écartables par appui du manchon sur les cheveux enroulés.

11. Dispositif de chauffage selon l'une des revendications 5 à 10, caractérisé par le fait que la matière spongieuse est susceptible d'être comprimée sous forme d'une feuille dans laquelle le manchon est découpé et constitue une pastille (17) dont le contour correspond à la section transversale du manchon (1), ce dernier prenant la longueur désirée par absorption du liquide accumulateur de chaleur.

12. Procédé de fabrication de manchons selon la revendication 11, caractérisé par le fait que l'on empile des feuilles de matière spongieuse comprimée dans lesquelles on découpe à l'emporte- pièce des séries de pastilles (17) superposées susceptibles de constituer chacune un manchon (1).

## Claims

1. Method for warming hair for permanent waving, in which locks of hair are wound on hair rollers (5), which are each covered with a warming sleeve consisting of a profiled body (1) of generally cylindrical shape and which is open along a generatrix (2) so as to provide two lips (11, 12) on either side of the opening (2), the said sleeves (1) consisting of an elastically deformable material which, after prior warming, makes it possible to separate the lips (11, 12) for positioning of the sleeve (1) and then permits their contraction over the hair roller (5), characterized in that the sleeves (1) are produced from a spongy material provided with pores, in that they are first impregnated with a liquid which is capable of accumulating heat, then in that the impregnated sleeves are warmed, the latter then being positioned on the hair rolled on the hair rollers such that the heat accumulated in the liquid is transferred to the rolled hair and in that the latter remains damp throughout warming.

2. Method for warming hair according to Claim 1, characterized in that the heat-accumulating liquid impregnating the sleeve is, moreover, a liquid which acts on the hair.

3. Method for warming hair according to one of Claims 1 and 2, characterized in that the impregnated sleeve is warmed by means of molecular agitation in a microwave oven capable of warming the liquid without warming the spongy material forming the sleeve.

4. Method for warming hair according to Claim 1, characterized in that the sleeves are fitted by mere pressure on the rolled hair, without prior opening, by virtue of the flexibility of the spongy material from which they are formed.

5. Warming device for hair rolled or. a hair roller (5), comprising a profiled body (1) in the form of a sleeve of generally cylindrical shape and which is open along a generatrix (2) so as to provide two lips (11, 12) on either side of the opening (2), the said sleeve (1) consisting of an elastically deformable material which, after prior warming of the sleeve (1), makes it possible to separate the lips (11, 12) for positioning of the sleeve (1) and then permits their contraction over the hair roller (5), characterized in that the material forming the sleeve (1) is a spongy material provided with pores (3) which can be filled with a liquid which is capable of accumulating heat by warming of the sleeve (1) previously soaked in the said liquid, and then of transferring the said heat to the hair after positioning on the hair roller (5).

6. Warming device according to Claim 5, characterized in that the heat-accumulating liquid is, moreover, a liquid which acts on the hair.

7. Warming device according to one of Claims 5 and 6, characterized in that the heat-accumulating liquid is capable of being heated by means of molecular agitation in a microwave oven.

8. Warming device according to one of Claims 5, 6 or 7, characterized in that the spongy material is covered on the outside with a protective layer (16) made of synthetic material which is insensitive to warming by microwaves.

9. Warming device according to Claim 8, characterized in that the protective layer (16) entirely covers the spongy material and is-made from a porous material at least on the concave face (19).

10. Warming device according to one of Claims 5 to 9, characterized in that it has a general crescent shape comprising an enlarged central part (13) for accumulating liquid and two points (11 and 12) forming two lips which can be opened up by pressing the sleeve on the rolled hair.

11. Warming device according to one of Claims 5 to 10, characterized in that the spongy material is capable of being compressed into the form of a sheet from which the sleeve is cut out and forms a tablet (17) whose outline corresponds to the transverse section of the sleeve (1), the latter assuming the required length by absorbing the heat-accumulating liquid.

12. Method for producing sleeves according to Claim 11, characterized in that sheets of compressed spongy material are stacked, and series of superimposed tablets (17), which are each capable of forming a sleeve (1), are cut out with a hallow punch.

## Patentansprüche

1. Verfahren zum Erwärmen von Haaren für eine Dauerwelle, bei welchem die Haare in Strähnen auf Lockenwickeln (5) aufgerollt werden, wobei jeder mit einer Erwärmungshülse bedeckt wird, die aus einem Profilkörper (1) von im allgemeinen zydrischer Form besteht und längs einer Öffnung (2) derart offen ist, daß zwei Ränder (11, 12) auf beiden Seiten der Öffnung (2) gebildet werden, wobei die Hülsen (1) aus einem elastisch deformierbaren Material bestehen, welches nach vorheriger Erwärmung das Spreizen der Ränder (11, 12) für das Anbringen der Hülse (1) und dann ihr Zusammenziehen auf dem Lockenwickel (5) erlaubt, dadurch gekennzeichnet, daß die Hülsen (1) aus einem schwammigen, mit Poren versehenen Material hergestellt werden, daß man sie zuerst mit einer Flüssigkeit tränkt, die geeignet ist, Wärme zu speichern, und daß man dann fortfährt, die getränkten Hülsen zu erwärmen, welche dann auf den auf den Lockenwickeln aufgerollten Haaren derart angeordnet werden, daß die in der Flüssigkeit gespeicherte Wärme auf die aufgerollten Haare übertragen wird und diese während der gesamten Erwärmung feucht bleiben.

2. Verfahren zum Erwärmen von Haaren nach Anspruch 1, dadurch gekennzeichnet, daß die Flüssigkeit für die Speicherung der Wärme, welche die Hülse durchtränkt, außerdem eine für das Haar wirksame Flüssigkeit ist.

3. Verfahren zum Erwärmen von Haaren nach einem der Ansprüche 1 und 2, dadurch gekennzeichnet, daß die imprägnierte Hülse durch molekulare Bewegung in einem Mikrowellenofen erwärmt wird, der geeignet ist, die Flüssigkeit zu erwärmen, ohne das schwammige, die Hülse bildende Material zu erwärmen.

4. Verfahren zum Erwärmen nach Anspruch 1, dadurch gekennzeichnet, daß die Hülsen auf den aufgerollten Haaren wegen der Nachgiebigkeit des schwammigen Materials, aus dem sie hergestellt sind, ohne vorheriges Öffnen durch einfachen Halt auf den aufgerollten Haaren in Eingriff gebracht werden.

5. Vorrichtung zum Erwärmen von auf einem Lockenwickel (5) aufgerollten Haaren, mit einem Profilkörper (1) in Form einer Hülse im allgemeinen zylindrischer Gestalt, die längs einer Öffnung (2) derart offen ist, daß zwei Ränder (11, 12) auf beiden Seiten der Öffnung (2) gebildet sind, wobei die Hülse (1) aus einem elastisch deformierbaren Material aufgebaut ist, welches nach vorheriger Erwärmung der Hülse (1) das Spreizen der Ränder (11, 12) für die Anbringung der Hülse (1), dann ihr Zusammenziehen auf dem Lockenwickel (5) erlaubt, dadurch gekennzeichnet, daß das die Hülse (1) bildende Material ein schwammiges, Poren (3) aufweisendes Material ist, welche mit einer Flüssigkeit gefüllt werden können, die geeignet ist, die Wärme zu speichern durch Erwärmung der Hülse (1), die zuvor mit dieser Flüssigkeit getränkt ist, und die Wärme dann nach dem Aufbringen des Haares auf den Lockenwickel (5) dem Haar zurückzugeben.

6. Vorrichtung zum Erwärmen nach Anspruch 5, dadurch gekennzeichnet, daß die Flüssigkeit zum Speichern der Wärme ferner eine für das Haar wirksame Flüssigkeit ist.

7. Vorrichtung zum Erwärmen nach einem der Ansprüche 5 und 6, dadurch gekennzeichnet, daß die Flüssigkeit zum Speichern der Wärme geeignet ist, durch molekulare Bewegung in einem Mikrowellenofen erwärmt zu werden.

8. Vorrichtung zum Erwärmen nach einem der Ansprüche 5, 6, 7, dadurch gekennzeichnet, daß das schwammige Material außen mit einer Schutzschicht (16) aus synthetischem Material bedeckt ist, welches gegen Erwärmen durch Mikrowellen unempfindlich ist.

9. Vorrichtung zum Erwärmen nach Anspruch 8, dadurch gekennzeichnet, daß die Schutzschicht (16) das schwammige Material völlig bedeckt und mindestens auf der konkaven Fläche (19) aus porösem Material besteht.

10. Vorrichtung zum Erwärmen nach einem der Ansprüche 5 bis 9, dadurch gekennzeichnet, daß sie eine allgemeine Form einer Sichel hat mit einem vergrößerten Mittelteil (13) für die Speicherung der Flüssigkeit und mit zwei Spitzen (11 und 12), welche die zwei Ränder bilden, welche durch Halt der Hülse auf den aufgerollten Haaren in Abstand bringbar sind.

11. Vorrichtung zum Erwärmen nach einem der Ansprüche 5 bis 10, dadurch gekennzeichnet, daß das schwammige Material geeignet ist, in die Form eines Blattes komprimiert zu werden, in welcher die Hülse abgeschnitten wird und ein Plättchen (17) bildet, dessen Kontur dem Querschnitt der Hülse (1) entspricht, welche durch Absorption der Wärmespeicherflüssigkeit die gewünschte Länge annimmt.

12. Verfahren zur Herstellung von Hülsen nach Anspruch 11, dadurch gekennzeichnet, daß man Blätter aus komprimiertem, schwammigem Material aufeinanderschichtet, in welchen mit einem Lochstanzer Reihen von übereinander angeordneten Plättchen (17) geschnitten werden, wobei jedes Plättchen geeignet ist, eine Hülse (1) zu bilden.
